# EUROPÄISCHE PATENTSCHRIFT

(11) **EP 1 136 379 B1**
(45) Veröffentlichungstag und Bekanntmachung des Hinweises auf die Patenterteilung: **02.08.2006**
(21) Anmeldenummer: 00810241.0
(22) Anmeldetag: 21.03.2000
(51) Int. Cl.: B65D 75/58, B65B 61/02

(54) **Verpackung mit Aufreissverschluss**
Packaging with tear-off closure
Emballage avec fermeture dechirable

(43) Veröffentlichungstag der Anmeldung: 26.09.2001
(73) Patentinhaber: Alcan Technology & Management AG, 8212 Neuhausen am Rheinfall (CH)
(72) Erfinder: Marbler, Claude A., 57370 Phalsbourg (FR)

(56) Entgegenhaltungen:
- WO-A-98/10993
- FR-A- 2 757 835
- US-A- 4 974 732

## Beschreibung

Vorliegende Erfindung betrifft eine Beutelverpackung aus einer Verpackungsfolie nach dem Anspruch 1 bzw. 2. Ferner betrifft die Erfindung ein Verfahren zur Herstellung der Beutelverpackung und die Verwendung der Beutelverpackung.

Flexible Verpackungen müssen das Füllgut vor mechanischen, chemischen und physikalischen Einflüssen schützen. Deshalb sind solche Verpackungen in vielen Fällen aus mehrlagigem Verpackungsmaterial gefertigt, wobei einzelnen Materiallagen oder einer Materiallagenkombination eine spezifische Schutzfunktion zugeordnet werden kann. Das Verpackungsmaterial muss beispielsweise reissfest sein. Dies bedingt sehr dehnbare oder verstreckbare Materialien hoher struktureller Festigkeit. Folien oder Schichten solcher mehrlagigen Verpackungsmaterialien sind beispielsweise aus einem Polymer, wie z.B. thermoplastischem Kunststoff, aus celullosehaltigem Material, wie z.B. Papier oder Pergamin oder aus Metall, wie z.B. Aluminium oder eine Aluminiumlegierung.

Flexible Verpackungen sind beispielsweise Beutelverpackungen, wie Flachbeutel, Siegelrandbeutel, Raumbeutel, standfähige Raumbeutel oder Schlauchbeutel. Entsprechend weisen die Verpackungen an wenigstens einem Seitenrand eine Verschlussnaht, z.B. eine Siegelnaht, wie eine Heiss- oder Kaltsiegelnaht, Schweissnaht oder Klebnaht auf. Je nach Art und Weise der Herstellung können beispielsweise Flachbeutel drei oder vier Siegelnähte entsprechend an drei oder vier Seitenkanten aufweisen. Ein Schlauchbeutel wiederum kann eine obere und eine gegenüberliegende, untere Quernaht oder eine obere und eine untere Quernaht und eine Rumpfnaht, wie eine überlappende oder gefalzte Rumpfnaht, aufweisen.

Solche Verpackungen eignen sich beispielsweise zum Verpacken von Schüttgut, Flüssigkeiten oder gegenständlichen, festen Füllgütern, insbesondere aus dem Bereich der Nahrungs- und Genussmittel. Flachbeutel oder Siegelrandbeutel dienen beispielsweise der Aufnahme von pulverförmigem, sofort-löslichem Kaffee oder Kristallzucker. Schokoladenriegel oder Biskuits werden beispielsweise in Schlauchbeutel angeboten. Milchspeisen, wie Yoghurt, sowie Getränke werden vorzugsweise in Raumbeuteln verpackt.

Zur Entnahme des Füllgutes aus einer Beutelverpackung mit Aufreissverschluss wird die Umhüllung an einem Ende aufgerissen. Da der Folienverbund reissfest ausgebildet ist, wird der Aufreissvorgang üblicherweise durch eine im Öffnungsbereich angeordnete Anreisshilfe unterstützt. Der Aufreissvorgang findet längs einer Aufreisslinie statt, entlang welcher die Verpackung in wenigstens zwei Teile getrennt wird, und welche wenigstens abschnittsweise durch den Füllraum der Verpackung führt. Die Aufreisslinie kann kontrolliert oder unkontrolliert durch die Verpackung führen. Das Füllgut kann anschliessend durch die entstandene Öffnung in der Verpackung in beliebiger Weise entnommen werden.

Beim Aufreissen der Verpackung entsteht somit ein, in der Regel verhältnismässig kleines, Aufreissteil, welches von der restlichen Verpackung abgetrennt wird, wodurch ein für den Konsument meist nutzloses Abfallteil anfällt. Das Aufreissteil muss in der Regel bereits vor Entnahme des Verpackungsinhaltes beiseite geschafft, d.h. entsorgt werden, um z.B. die Hände für weitere Manipulationen frei zu bekommen. Oftmals werden diese kleinen Aufreissteile einfach weggeworfen, wodurch die Umwelt unnötigerweise belastet wird.

Die US 4,974,732 beschreibt eine Beutelverpackung zur Aufnahme einer Flüssigkeit. Die Beutelverpackung enthält einen kanalartige Ausflussöffnung sowie eine Öffnungshilfe in Form einer randseitig angeordneten Kerbe, von welcher aus durch vollständiges Abtrennen eines Abreissteils entlang einer Aufreisslinie die Ausflussöffnung freigelegt wird. Damit die Aufreisslinie sich nicht in den Verpackungsraum fortpflanzt, ist quer zur Aufreisslinie ein Schlitz angeordnet, welcher den Aufreissvorgang zur Seite ablenkt.

Die EP-A-1 072 531 offenbart eine Beutelverpackung für Flüssigkeiten mit einem Siegelbereich und einer in den Siegelbereich führenden Ausgussöffnung. Die Verpackung enthält in der Siegelzone eine Aufreisslinie, entlang welcher die Verpackung geöffnet wird, und welche in einen kreisförmigen Aufreissstopp führt.

Der Erfindung liegt deshalb die Aufgabe zugrunde, eine Verpackung mit Aufreissverschluss der eingangs erwähnten Art zu schaffen, bei welcher nach deren Öffnen keine abgetrennten, separaten Aufreissteile anfallen.

Die Aufgabe wird durch die Merkmale des Anspruchs 1 bzw. 2 gelöst.

Die Aufreisslinie ist jene Strecke in der Verpackungsfolie, entlang welcher sich eine Aufreisszone fortpflanzt und die Verpackung in wenigstens zwei Teile getrennt wird, wobei unter Aufreisszone jene Stelle an oder in der Verpackungsfolie zu verstehen ist, an welcher unter Anwendung entsprechender Trennkräfte der Aufreissvorgang seinen Anfang bzw. seine Fortgang nimmt. Die Aufreisszone wird in der Regel durch diejenige Stelle beschrieben, an welcher zwei Kanten einer oder die Kanten zweier Trennlinien in einem spitzen bis stumpfen, insbesondere spitzen Winkel, in einem gemeinsamen Schnittpunkt zusammenlaufen. Die Trennlinie ist in diesem Zusammenhang als ein die Verpackungsfolie durchdringender Schnitt zu verstehen.

Die Aufreisszone kann beispielsweise der Endbereich einer Trennlinie oder eine in spitzem Winkel in einem Endpunkt zusammenlaufende Kerbe sein.

Damit die Trennung der Verpackungsfolie entlang einer vorbestimmten, d.h. kontrollierten Aufreisslinie verläuft, kann letztere in Form einer Teilschnittlinie, Perforation oder dgl. Schwächungslinie in der Verpackungsfolie vorgezeichnet sein um auf diese Weise den Aufreisswiderstand zu senken bzw. eine kontrolliertes Aufreissen bewirken. Die Aufreisslinie kann auch ohne Schwächungslinien und dgl. z.B. ausgehend von einer Anreisshilfe allein aufgrund der Struktur der Verpackungsfolie einen mehr oder weniger kontrollierten Verlauf in eine vorgesehene Richtung in der Verpackungsfolie nehmen.

Unter Teilschnittlinie ist eine Schnittlinie zu verstehen, welche lediglich durch einen Teil der Folienlagen oder einzelne Folien der Verpackungsfolie führt und folglich die Verpakkungsfolie nur teilweise durchdringt.

Unter einer Schwächungslinie ist in diesem Text eine sogenannte Sollreissstelle in der Form einer Linie oder eines begrenzten, länglichen Flächenabschnittes zu verstehen, welche eine deutlich geringere Reissfestigkeit aufweist als die übrige Verpackungs- bzw. Wandfolie und die unter einer bestimmten Zugbelastung reisst, wobei beispielsweise eine Aufreissbewegung mit den Händen bereits genügt. Die Schwächungslinie kann beispielsweise durch lokales Schwächen eines begrenzten Folienabschnittes mittels chemischen oder physikalischen bzw. mechanischen Massnahmen erzeugt werden.

Die Verpackung kann eine Anreisshilfe aufweisen, wobei die Anreisshilfe eine potentielle Aufreisszone ausbilden kann und beispielsweise eine in der Verpackungsfolie angeordnete Kerbe ist. Weiters kann die Anreisshilfe ein oder mehrere vollständig oder teilweise durch die Wand der Verpackungsfolie führende Schnitt-, Teilschnittlinien, Perforationen oder dgl. Schwächungslinien enthalten.

Des weiteren kann die Anreisshilfe einen Aufreissstreifen enthalten, welcher z.B. zwischen zwei Materiallagen angeordnet ist. Durch Ziehen am Aufreissstreifen wird eine Teilung des Verpackungsmaterials entlang einer kontrollierten Aufreisslinie bewirkt. Der Aufreissstreifen führt jedoch vorzugsweise nur bis zum Aufreissstopp.

Die Anreisshilfe einer erfindungsgemässen Verpackung liegt bevorzugt im Bereich einer Verschlussnaht und/oder in Bereichen in denen durch Falten und/oder Siegeln das Verbundmaterial zwei oder mehrfach übereinanderliegt. Die Anreisshilfe kann sich, insbesondere, wenn es sich um Teilschnittlinien, Perforationen oder dgl. Schwächungslinien handelt, beispielsweise von einer äusseren Begrenzung einer Verschlussnaht durch diese hindurch bis in die den Füllraum begrenzenden Verpackungsfolie erstrecken.

Das Anbringen der Anreisshilfe kann vor Herstellung der Verpackung beispielsweise während der Erzeugung der Verpackungsfolie oder nach deren Erzeugung vorgenommen werden. Weiters kann das Anbringen der Anreisshilfe in den kontinuierlichen Herstellungsprozess der Verpackung bzw. der Packung integriert sein und beispielsweise vor, während oder nach Herstellung der Verpackung bzw. Packung angebracht werden.

Die Aufreisslinie verläuft zweckmässig abschnittsweise längs oder quer durch wenigstens eine Verschlussnaht. Es sind beispielsweise Beutelverpackungen, insbesondere Raumbeutel zur Aufnahme von Schüttgütern oder Flüssigkeiten, mit wenigstens einer Verschlussnaht und mit einem in diese ragenden rohr-, hals- oder schlauchartig ausgebildeten Öffnungsbereich bekannt. An der Randseite der genannten Verschlussnaht ist in der Regel eine Anreisshilfe angebracht, von welcher ausgehend die Aufreisslinie durch einen Verschlussnahtabschnitt und anschliessend durch den rohrförmigen und mit dem Rauminhalt korrespondierenden Öffnungsbereich und wieder längs durch die Verschlussnaht führt.

Die Aufreisslinie kann auch ausgehend von einem, gegebenenfalls durch eine Verschlussnaht begrenzten, ersten Verpackungsrand, durch den Füllraum hindurch in eine dem ersten Verpackungsrand entgegenliegende, vertikal zur Aufreisslinie orientierte und einen weiteren Verpackungsrand begrenzende Verschlussnaht führen.

Zum Öffnen der Verpackung wird diese ausgehend von der Anreisshilfe entlang der Aufreisslinie in ein, in der Regel verhältnismässig kleines, Aufreissteil und in die restliche Verpackung entzweit, wobei sich während des Öffnungsvorganges eine Aufreisszone entlang der Aufreisslinie fortpflanzt.

Zwecks Beendigung des Aufreissvorgang vor dem endgültigen Abtrennen des Aufreissteils von der restlichen Verpackung, ist in Trennrichtung in der Aufreisslinie der Aufreissstopp zur Eliminierung bzw. Ausschaltung der Aufreisszone vorgesehen.

Der Aufreissstopp liegt vorzugsweise in einer Verschlussnaht, beispielsweise einer seitlichen oder oberen Verschlussnaht. Zur Wahrung der Dichtigkeit der Verpackung ist zwischen dem Aufreissstopp und dem Füllbereich vorzugsweise ein genügend breiter Verschlussnahtstreifen vorgesehen.

Sind an einer Verpackung Stellen an denen die Verpackungsfolie durch Falten oder Verkleben in mehreren Materiallagen übereinander liegt, so kann der Aufreissstopp auch in dieser Zone angeordnet sein. Bei Verpackungseinheiten mit einer Rumpfnaht kann sich der Aufreissstopp im Bereich dieser Rumpfnaht befinden.

In besonders bevorzugter Ausführung der Erfindung weist die den Aufreissstopp ausbildende Ausnehmung die Form eines Kreises, eines Ovals oder einer Ellipse auf. Die Aufreisslinie führt vorteilhaft in die Mitte der Ausnehmung, so dass die Aufreisszone bei Eintritt in die Ausnehmung eliminiert wird. Die vorbeschriebene Ausnehmung bildet dank ihrer Ausgestaltung in Aufreissrichtung keine Aufreisszone bzw. Anreisshilfe aus und verhindert somit die Weiterführung des Aufreissvorganges. Der Aufreissvorgang kann nur noch mit überdurchschnittlichem Krafteinsatz fortgeführt werden.

Der Aufreissstopp in Ausführung einer Ausnehmung kann auch ein Bogenstück eines Kreises, Ovals oder einer Ellipse beinhalten. Ferner kann die genannte Ausnehmung auch sichelförmig sein, wobei die Ausnehmung in Aufreissrichtung betrachtet in einem konkaven Bogen durch die Aufreisslinie führt.

Die Ausnehmung des Aufreissstopps verläuft vorteilhaft vollständig durch die Verpackungsfolie.

Der Aufreissstopp in Ausführung einer Ausnehmung, insbesondere einer runden Ausnehmung, dient ferner als Aufhängehilfe zum Anbringen der Verpackung bzw. der Packung in einem Gestell.

In weiterer Ausführung der Erfindung beinhaltet die Verpackung als Aufreissstopp wenigstens eine Schnitt- oder Teilschnittlinie, Perforation oder dgl. Schwächungslinie. Der Aufreissstopp in genannter Ausführung verläuft vorzugsweise im wesentlichen quer durch die Aufreisslinie. Die Auffreisslinie ihrerseits verläuft vorzugsweise in die Mitte der genannten, den Aufreissstopp ausbildenden Linie oder Perforation. Ferner ist die genannte Linie bzw. Perforation in Aufreissrichtung betrachtet vorzugsweise im wesentlichen konkav ausgebildet. Die Enden der Schnitt- oder Teilschnittlinie, Perforation oder dgl. Schwächungslinie verlaufen vorteilhaft im wesentlichen entgegen der Aufreissrichtung.

Die vorgenannte Schnitt- oder Teilschnittlinie, Perforation oder dgl. Schwächungslinie als Aufreissstopp beschreibt vorzugsweise einen Teilkreis, ein Teiloval oder eine Teilellipse, wobei die Linienenden im wesentlichen entgegen der Aufreissrichtung orientiert sind. Die Enden der Schnitt- oder Teilschnittlinie, Perforation oder Schwächungslinie bilden zwar ebenfalls Aufreisszonen bzw. Anreisshilfen aus, doch sind diese nur entgegen der Aufreissrichtung wirksam und entfalten deshalb keine Wirkung.

Es können auch lediglich die reissfesten Schichten oder Lagen einer Verpackungsfolie mit einem Aufreissstopp in Form einer Schnittlinie ausgebildet sein.

Der Aufreissstopp, d.h. die Ränder der Ausnehmung bzw. die Schnitt- oder Teilschnittlinie, Perforation oder dgl. Schächungslinie können zusätzlich verstärkt sein, so dass ein erneutes Anreissen im Bereich dieser Ränder weiters erschwert wird. Die Verstärkung kann beispielsweise durch Veränderung der lokalen Folienstruktur, z.B. durch Erwärmung oder Prägung, hervorgerufen werden.

Die Verpackungsfolie ist ein- oder vorzugsweise mehrlagig bzw. mehrschichtig. Die einzelnen Materiallagen können Lackaufträge, Folien aus Metallen, metallisierte Schichten oder Folien aus Kunststoffen, insbesondere thermoplastischen Kunststoffen oder Verbunde aus Metallfolien und Kunststofffolien sein. Eine oder mehrere Materiallagen können extrudierte und insbesondere schmelzextrudierte, Schichten oder Filme aus thermoplastischen Kunststoffen, fallweise im Verbund mit Folien aus Metallen oder Kunststoffen darstellen. Wenigstens eine Materiallage kann ein Lackauftrag, wie ein Klarlack, eine Farblackierung, eine Hotmeltbeschichtung usw. sein. Wenigstens eine Materiallage kann eine metallisierte Schicht oder eine aus dem Vakuum abgeschiedene keramische Dünnschicht sein. Zwischen den einzelnen Schichten können sich Klebstoffe, Extrusionsklebstoff, Haftvermittler und/oder Primer befinden. Zur Erhöhung der Haftung der Schichten untereinander können die Oberflächen der Folien, Schichten resp. Materiallagen, beispielsweise eine Corona-, Flamm-, Ozon- oder Plasmabehandlung erfahren.

Die Materiallagen aus thermoplastischen Kunststoffen können transparent, durchscheinend oder opak sein. Die Materiallagen, insbesondere die an einer Verpackung in äusserster Lage angeordneten Materiallagen, Folien oder Schichten, können eine Bedruckung aufweisen.

Die Wanddicke der Verpackungsfolie beträgt beispielsweise 10 - 500 µm, vorzugsweise 50 bis 300 µm, insbesondere 50 bis 150 µm.

Als Folien aus Metall kommen beispielsweise Stahlfolien und vorzugsweise Aluminiumfolien zur Anwendung. Die Dicke der Folien kann beispielsweise von 5 bis 100 µm, vorzugsweise von 8 bis 45 µm, insbesondere von 10 bis 35 µm, betragen.

Geeignete Folien aus Kunststoffen sind zweckmässig aus thermoplastischen Kunststoffen, wie Polyestern, Polyolefinen, z.B. Polypropylene oder Polyethylene, oder wie Polyamiden, Polyvinylchlorid, Polycarbonat oder aus cellulosehaltigen Materialien, wie Cellophan oder Papier. Die Folien aus Kunststoff können als Monofolien oder Folienverbunde vorliegen. Die Dicke der Folien aus Kunststoffen kann beispielsweise von 8 bis 100 µm, vorzugsweise von 12 bis 35 µm, und insbesondere 12 bis 23 µm, betragen.

Extrudierte oder schmelzextrudierte Schichten können beispielsweise aus Polyolefinen, wie Polypropylenen oder Polyethylenen sein. Die Dicke der Extrudate kann beispielsweise von 8 bis 100 µm, vorzugsweise von 12 bis 30 µm und insbesondere 12 bis 23 µm, betragen.

Die an einer Verpackung nach innen weisende Seite der Verpackungsfolie ist vorteilhaft siegelbar. Fallweise kann auch die nach aussen weisende Seite der Verpackungsfolie siegelbar sein.

Beispiele für eine mehrlagige Verpackungsfolie sind Folienverbunde enthaltend eine erste Materiallage und eine zweite Materiallage. Die erste Materiallage kann eine Folie, wie eine Mono- oder Verbundfolie, aus thermoplastischen Kunststoffen, wie Polyestern, Polyolefinen, wie Polypropylenen oder Polyethylenen, Polyamiden, Polyvinylchlorid, Polycarbonat usw. oder aus cellulosehaltigen Materialien, wie Cellophan oder Papieren, sein. Die zweite Materiallage kann beispielsweise eine Metallfolie oder eine Metallfolie mit einer auf an der fertigen Verpackung nach innen weisenden Seite angebrachten Siegelschicht, wie ein Siegellack oder eine siegelbare Folie, sein. Die zweite Materiallage kann in einer weiteren Ausführungsform eine siegelbare Folie aus thermoplastischem Kunststoff oder eine Extrusionschicht aus einem thermoplastischen Kunststoff, die vorzugsweise siegelbar ist, sein. Gegebenenfalls können als zweite Materiallage auch Papiere, z.B. beschichtete Papiere, eingesetzt werden. Gegebenenfalls können als zweite Materiallage auch Lackschichten oder Lackaufträge eingesetzt werden.

Entsprechend dem zu verpackenden Gut kann die Verpackungsfolie Barriereeigenschaften gegen den Durchtritt von z.B. Flüssigkeiten, Gasen, Dämpfen, Wasserdampf, Aromen oder Geruchsstoffen aufweisen. Zur Erzielung der gewünschten Barriereeigenschaften können Metallfolien, metallisierte Schichten, z.B. aus Aluminium, keramische Dünnschichten, z.B. aus Siliciumoxiden und/oder Aluminiumoxid, die durch Sputtern oder durch Abscheidung aus dem Vakuum aufgetragen werden, oder Kunststofffolien z.B. aus Materialien der Reihe der Styrol-Copolymere, des Ethyl-Vinyl-Alkohol-Polymere oder des Polyvinylidenchlorids verwendet werden.

Beispiele von siegelbaren Materialien für die Folien oder Extrudate sind Polyolefine, wie Polyethylene, Polypropylene oder Co- und Terpolymere des Ethylens mit Acrylsäure. Die Siegelfähigkeit des Verbundmaterials kann auch durch einen Auftrag eines Siegellackes erreicht werden.

Vorliegende Erfindung betrifft auch eine Verpackungsfolie zur Herstellung einer erfindungsgemässen Verpackung mit Aufreissstopp. Die Verpackungsfolie zeichnet sich dadurch aus, dass diese folienförmig und ein- oder mehrlagig oder mehrschichtig ist und einen, gegebenenfalls vorgefertigten, Aufreissstopp enthält.

Die beschriebene Verpackungsfolie kann ferner eine Anreisshilfe und/oder eine mittels Schnitt- oder Teilschnittlinie, Perforation oder dgl. Schwächungslinie vorgezeichnete Aufreisslinie enthalten.

Vorliegende Erfindung betrifft ferner ein Verfahren zur Herstellung einer Verpackung mit Aufreissstopp nach Anspruch 1 oder 2 das Verfahren zeichnet sich durch die kennzeichnenden Merkmale des Anspruchs 8 aus. Die Messer können beispielsweise oszillierende Messer oder an einem Zylinder angebrachte rotierende Messer sein. Energiereiche Strahlungen, wie Laserstrahlen oder Elektronenstrahlen werden insbesondere zur Erzeugung von Mikroperforationen eingesetzt.

Der Aufreissstopp wird z.B. beispielsweise vor der Verarbeitung der Verpackungsfolie zu einer Verpackung in die Verpackungsfolie eingebracht. Der Aufreissstopp kann insbesondere während oder nach der Herstellung der Verpackungsfolie angelegt werden. Ferner kann der Aufreissstopp während oder nach der Herstellung der Verpackung ausgeführt werden, wobei der betreffende Verfahrensschnitt möglichst in den kontinuierlichen Herstellungsprozess integriert ist. Dazu kann z.B. eine Zusatzeinrichtung, wie ein Schneid- oder Stanzgerät, zur Auführung des Aufreissstopps an entsprechend geeigneter Stelle in die Verpackungsmaschine eingebaut bzw. integriert werden.

Der Aufreissstopp kann während der Herstellung der Verpackungsfolie eingebracht werden. Die Verpackungsfolie kann beispielsweise durch die Beistellung einer ersten Materiallage, fallweise mit dem ein- oder beidseitigen Bedrucken der ersten Materiallage und gleichzeitigem Anbringen des Aufreissstopps im Register hergestellt werden, so dass der Aufreissstopp und die Bedruckung immer in gleicher Position zueinander stehen. Der Aufreissstopp kann beispielsweise nur in einzelnen Materiallagen angebracht werden. Es ist auch möglich, den Aufreissstopp vor einem allenfalls vorgesehenen Lack- oder Schutzlackauftrag durchzuführen.

Analog zum Aufreissstopp können auch zusätzlich Anreisshilfen angebracht werden. Vorzugsweise werden der Aufreissstopp und die Anreisshilfe gleichzeitig oder in einer unmittelbaren Abfolge von Verfahrensschritten an der Verpackungsfolie bzw. Verpackung ausgeführt.

Der Aufreissstopp wird beispielsweise an einer in Form von Endlos- oder Rollenware vorliegenden Verpackungfolie kontinuierlich ausgeführt. Die Behandlung von Blättern oder Bogen ist ebenfalls möglich.

Die Verpackungsfolie kann, beispielsweise in Endlos- oder Rollenform, in eine Verpakkungsmaschine eingeführt und zur Verpackung von Füllgütern eingesetzt werden. Bedingt durch das beschriebene Herstellungsverfahren liegen die Bedruckung und der Aufreissstopp und gegebenenfalls die Anreisshilfe am Verbundmaterial in unveränderlicher Position zueinander. Qualitativ hochstehende Verpackungseinheiten zeichnen sich dadurch aus, dass die Bedruckung immer in Übereinstimmung mit der Verpackungsgrösse und gegenüber dem Füllgut immer gleich positioniert ist. Damit ist bei Verwendung vorliegender Verpackungsfolie der Aufreissstopp in Übereinstimmung mit der Bedruckung immer an gleicher Stelle bei jeder Verpackungseinheit.

Typische Verpackungseinheiten sind in der Draufsicht beispielsweise polygonal, ellipsen-oder linsenförmig und in der Seitenansicht beispielsweise polygonal und insbesondere rechteckig.

Vorliegende Verpackungen eignen sich beispielsweise zur Aufnahme von flüssigen, pulvrigen, granulierten, festen oder pastösen Füllgütern. Flüssige Füllgüter reichen von Getränken, Säften, usw. bis zu Reinigern und dgl. Typische Beispiele von Füllgütern sind pulverförmige und granulierte Nahrungs- und Genussmittel, wie Fertigsuppen, sofortlöslicher Kaffee, Kaffeepulver, Puddingpulver, Gewürze, usw. Die festen Füllgüter können z.B. in Block-, Tafel- oder Stangenform vorliegen. Es sind als Beispiele zu nennen Schokoladeriegel und Müsliriegel. Darüber hinaus können die Verpackungen auch für pastöse Nahrungsmittel, wie Yoghurt und andere Milchspeisen, und andere pastöse Stoffe, beispielsweise aus dem Bereich der Körperpflege und Kosmetika, wie Shampoos oder Lotions oder aus dem Bereich der Pharmazie eingesetzt werden. Schliesslich können die erfindungsgemässen Verpackungen auch medizinische Geräte oder Applikatoren und technische Artikel aufnehmen.

Weitere Vorteile, Merkmale und Einzelheiten der Erfindung ergeben sich aus der nachfolgenden Beschreibung bevorzugter Ausführungsbeispiele sowie anhand der Zeichnungen. Diese zeigen schematisch in:
- Fig. 1a: eine Seitenansicht einer Beutelverpackung;
- Fig. 1b: einen Ausschnitt aus einer Seitenansicht einer geöffneten Beutelverpackung gemäss Fig. 1a;
- Fig. 2a: einen Ausschnitt des Öffnungsbereiches einer weiteren Beutelverpackung in Seitenansicht;
- Fig. 2b: einen Ausschnitt eines Öffnungsbereiches einer weiteren Beutelverpackung in Seitenansicht.

Figur 1a zeigt eine Beutelverpackung 1 mit einem Rauminhalt 6 und umlaufenden Siegelnähten (5, 10). Die Beutelverpackung 1 dient insbesondere zur Aufnahme trinkbarer Flüssigkeiten. Der Öffnungsbereich ist in Form eines in eine obere Siegelnaht 5 ragenden Öffnungshalses 7 ausgebildet, welcher mit dem Rauminhalt 6 korrespondiert. Der Öffnungshals 7 grenzt an seinen beiden seitlichen Rändern sowie an seinem oberen Rand an die Siegelnahtfläche der oberen Siegelnaht 5 an. Seitlich vom Öffnungshals 7, im Randbereich der oberen Siegelnaht 5, ist eine Anreisshilfe 2 in der Ausgestaltung einer Einreisskerbe angebracht. Ausgehend von der Anreisshilfe 2 führt eine Aufreisslinie 3 in Aufreissrichtung (x) quer durch den Öffnungshals 7 und durch die obere Siegelnaht 5 in deren Längsrichtung. Die Aufreisslinie 3 kann durch eine Perforation, eine Teilschnitt- oder Schwächungslinie vorgezeichnet sein, so dass beim Öffnen der Verpackung eine kontrollierte Trennung stattfindet.

Die Beutelverpackung 1 enthält ferner ein Trinkhalm 8, welcher den unmittelbaren Konsum des flüssigen Inhaltes nach Öffnen der Beutelverpackung ermöglicht.

In der oberen Siegelnaht ist ein Aufreissstopp 4 in Ausführung einer kreisförmigen Ausnehmung in der Aufreisslinie 3 angebracht.

Durch Anreissen der Beutelverpackung 1' an der Anreisshilfe 2 und Aufreissen der Beutelverpackung 1' in Aufreissrichtung (x) wird entlang der erzeugten Trennlinie ein Aufreissstreifen 9 ausgebildet, welcher sich bis zum Aufreissstopp 4 fortpflanzt (Fig. Ib). Am Aufreissstopp 4 wird der Aufreissvorgang angehalten, da die Aufreisszone in der Ausnehmung des Aufreissstopps 4 endet und der Randbereich der Ausnehmung keine weitere Anreisshilfe ausbildet.

Der Trinkhalm 8 reicht vorzugsweise über die Aufreisslinie 3 hinaus, so dass nach Aufreissen der Beutelverpackung 1' der Trinkhalm 8 trinkgerecht um ein bestimmtes Mass aus der Verpackungsöffnung vorsteht.

Fig. 2a zeigt einen Ausschnitt einer weiteren Beutelverpackung 11 mit einer oberen Siegelnaht 12 und einem Rauminhalt 6, wobei eine Aufreisslinie 3 durch die obere Siegelnaht 12 führt. Die Aufreisslinie 3 wird durch einen in Ausführung einer teilkreisförmigen Schnittlinie angebrachten Aufreissstopp 13 begrenzt. Der Teilkreis verläuft in Aufreissrichtung (x) betrachtet konkav.

Fig. 2b zeigt einen Ausschnitt einer weiteren Beutelverpackung 14 mit einer oberen Siegelnaht 15 und einem Rauminhalt 6, wobei eine Aufreisslinie 3 durch die obere Siegelnaht 15 führt. Die Aufreisslinie 3 wird durch einen in Ausführung einer teilkreisförmigen Ausnehmung angebrachten Aufreissstopp 13 begrenzt. Die teilkreisförmige Schnittlinie verläuft in Aufreissrichtung (x) betrachtet konkav.

## Patentansprüche

1. Beutelverpackung (1) aus einer Verpackungsfolie mit wenigstens einer Verschlussnaht (5), enthaltend einen eine Öffnung zur Entnahme eines Füllgutes freigebenden Aufreissverschluss mit einer Aufreisslinie (3) sowie einem in Aufreissrichtung (x) in der Aufreisslinie (3) liegenden Aufreissstopp (4), wobei der Aufreissstopp eine Aufhängehilfe in Form einer innerhalb der Verschlussnaht angeordneten und die Verpackungsfolie durchdringenden Ausnehmung ist, und zur Gewährleistung der Dichtigkeit der ungeöffneten Packung zwischen dem Aufreissstopp und dem Verpackungsfüllraum ein Verschlussnahtabschnitt verläuft, und die Aufreisslinie zwecks einer kontrollierten Aufreissrichtung in Form einer in der Verpackungsfolie vorgezeichneten Teilschnittlinie oder Perforationslinie vorliegt, so dass sich eine Aufreisszone entlang der Aufreisslinie (3) fortpflanzt und bei Erreichen des Aufreissstopps (4) unwirksam und der Aufreissvorgang angehalten und vor dem endgültigen Abtrennen des Aufreissteils von der restlichen Verpackung beendet wird.

2. Beutelverpackung (1) aus einer Verpackungsfolie mit wenigstens einer Verschlussnaht (5), enthaltend einen eine Öffnung zur Entnahme eines Füllgutes freigebenden Aufreissverschluss mit einer Aufreisslinie (3) sowie einem in Aufreissrichtung (x) in der Aufreisslinie (3) liegenden Aufreissstopp (4) in Ausgestaltung einer im wesentlichen quer durch die Aufreisslinie (3) verlaufenden Schnitt- oder die Verpackungsfolie teilweise durchdringenden Teilschnittlinie, Perforation oder dgl. Schwächungslinie, wobei der Aufreissstopp innerhalb der Verschlussnaht angeordnet ist, und zur Gewährleistung der Dichtigkeit der ungeöffneten Packung zwischen dem Aufreissstopp und dem Verpackungsfüllraum ein Verschlussnahtabschnitt verläuft,
**dadurch gekennzeichnet, dass**
die Schwächungs- oder Schnittlinie des Aufreissstopps einen in Aufreissrichtung (x) betrachtet konkaven Verlauf aufweist, wobei die Enden der Linie im wesentlichen entgegen der Aufreissrichtung (x) ausgerichtet sind, so dass eine sich entlang der Aufreisslinie (3) fortpflanzende Aufreisszone bei Erreichen des Aufreissstopps (4) unwirksam und der Aufreissvorgang angehalten und vor dem endgültigen Abtrennen des Aufreissteils von der restlichen Verpackung beendet wird.

3. Verpackung nach einem der Ansprüche 1 oder 2, **dadurch gekennzeichnet, dass** die Verschlussnaht (5), eine Warmsiegel-, Kaltsiegel-, Schweiss- oder Klebnaht ist.

4. Verpackung nach Anspruch 1, **dadurch gekennzeichnet, dass** der Aufreissstopp eine kreis-, ellipsenförmige oder ovale Ausnehmung (4) ist oder die Ausnehmung (13) einen Teilkreis, eine Teilellipse oder ein Teiloval mit einem vorzugsweise in Aufreissrichtung (x) betrachtet konkaven Verlauf beschreibt.

5. Verpackung nach einem der Ansprüche 1 bis 4, **dadurch gekennzeichnet dass**, die Verschlussnaht eine obere Veschlussnaht(5) enthält und die Verpackung (1) einen in die obere Verschlussnaht (5) ragenden rohr-, hals- oder schlauchartig ausgebildeten und mit dem Rauminhalt (6) korrespondierenden Öffnungsbereich (7) enthält und ausgehend von einem seitlichen Verpackungsrand die Aufreisslinie (3) längs der oberen Verschlussnaht (5) und quer durch den Öffnungsbereich (7) verläuft und die Aufreisslinie (3) durch den dem Öffnungsbereich nachfolgenden Aufreissstopp (4) in der oberen Verschlussnaht (5) begrenzt ist und die Verpackung (1) vorzugsweise eine Anreisshilfe (2), insbesondere am seitlichen Verpackungsrand in der oberen Verschlussnaht (5), enthält.

6. Verpackung nach einem der Ansprüche 1 bis 4, **dadurch gekennzeichnet, dass** die Verschlussnaht(5) eine quer zur Aufreissrichtung (x) verlaufende seitliche, entlang des Verpackungsrandes verlaufende Verschlussnaht (10) enthält und die Aufreisszone nach Öffnen des Füllraumes in diese Verschlussnaht (10) führt und in dieser Verschlussnaht der Aufreissstopp angeordnet ist.

7. Verpackung nach einem der Ansprüche 1 bis 6, **dadurch gekennzeichnet, dass** die Verpackungsfolie folienförmig und ein-oder mehrlagig oder mehrschichtig ist

8. Verfahren zur Herstellung einer Beutelverpackung (1) nach Anspruch 1 oder 2
**dadurch gekennzeichnet, dass**
die Verpackungsfolie in Rollen- oder Endlosform vorliegt und während oder nach Herstellung der Verpackungsfolie jedoch vor Herstellung der Beutelverpackung an entsprechend vorgesehener Stelle in der Verpackungsfolie ein Aufreissstopp (4) mittels mechanischen Mitteln, wie Messer, Stanzmesser oder Nadeln oder durch energiereiche Strahlungen, vorzugsweise Laserstrahlen oder Elektronenstrahlen, erzeugt wird, und aus der Verpackungsfolie mit vorgefertigtem Aufreissstopp eine Beutelverpackung hergestellt wird.

9. Verfahren nach Anspruch 8, **dadurch gekennzeichnet, dass** der Aufreissstopp (4) unmittelbar nach der Erzeugung der Verpackungsfolie an entsprechend vorgesehener Stelle angebracht wird.

10. Verfahren nach Anspruch 8, **dadurch gekennzeichnet, dass** das Anbringen des Aufreissstopps (4) in den kontinuierlichen Herstellungsprozess der Beutelverpackung bzw. der Beutelpackung integriert ist.

11. Verwendung der Beutelverpackungen (1) mit einem Aufreissstopp (4) nach Anspruch 1 oder 2 zur Aufnahme von flüssigen, pastösen, pulverigen, granulierten oder festen Füllgütern.

## Claims

1. Bag-type package (1) made from a packaging film, comprising at least one closing seam (5), a tear-off closure uncovering an opening for removing the contents, a tear line (3) and a tear-arresting means (4) situated on the tear line (3) in the tearing direction (x), wherein the tear-arresting means is a hanging aid in the form of a recess arranged within the closing seam and penetrating the packaging film, a closing seam portion extends between the tear-arresting means and the filling volume of the package in order to ensure the tightness of the unopened pack and the tear line is in the form of a partial cutting line or perforated line marked on the packaging film for the purposes of a controlled tearing direction so that a tear zone develops along the tear line (3) and becomes ineffective when it reaches the tear-arresting means (4) and the tearing process is stopped and ended before the tear-off part is finally separated from the remainder of the package.

2. Bag-type package (1) made from a packaging film, comprising at least one closing seam (5), a tear-off closure uncovering an opening for removing the contents, a tear line (3) and a tear-arresting means (4) situated on the tear line (3) in the tearing direction (x) in the form of a cutting line extending essentially transversely through the tear line (3) or a partial cutting line, perforation or similar line of weakness partially penetrating the packaging film, the tear-arresting means being arranged within the closing seam and a closing seam portion extending between the tear-arresting means and the filling volume of the package in order to ensure the tightness of the unopened pack, **characterised in that** the line of weakness or cutting line of the tear-arresting means is concave as viewed in the tearing direction (x), the ends of the line being aligned essentially against the tearing direction (x) so that a tear zone developing along the tear line (3) becomes ineffective when it reaches the tear-arresting means (4) and the tearing process is stopped and ended before the tear-off part is finally separated from the remainder of the package.

3. Package according to either of claims 1 or 2, **characterised in that** the closing seam (5) is a heat-sealing, cold-sealing, weld or glued seam.

4. Package according to claim 1, **characterised in that** the tear-arresting means is a circular, elliptical or oval recess (4) or the recess (13) describes part of a circle, part of an ellipse or part of an oval which is preferably concave as viewed in the tearing direction (x).

5. Package according to one of claims 1 to 4, **characterised in that** the closing seam comprises an upper closing seam (5), the package (1) comprises a tubular or neck-like opening region (7) projecting into the upper closing seam (5) and corresponding to the filling volume (6), the tear line (3), departing from a lateral edge of the package, extends along the upper closing seam (5) and transversely through the opening region (7), the tear line (3) is delimited by the tear-arresting means (4) in the upper closing seam (5) following the opening region and the package (1) preferably comprises a tearing aid (2), in particular on the lateral edge of the package in the upper closing seam (5).

6. Package according to one of claims 1 to 4, **characterised in that** the closing seam (5) comprises a lateral closing seam (10) extending along the edge of the package transversely to the tearing direction (x), the tear zone leads into this closing seam (10) after the opening of the filling volume and the tear-arresting means is arranged in this closing seam.

7. Package according to one of claims 1 to 6, **characterised in that** the packaging film is in film form and is single-layered or multi-layered.

8. Method of producing a bag-type package (1) according to claim 1 or claim 2, **characterised in that** the packaging film is in the form of a roll or web, a tear-arresting means (4) is produced at a predetermined point of the packaging film by means of mechanical means, such as knives, punching knives or needles. or by energy-rich radiation, preferably laser beams or electron beams, during or after the production of the packaging film, but before the production of the bag-type package, and a bag-type package is produced from the packaging film with the prefabricated tear-arresting means.

9. Method according to claim 8, **characterised in that** the tear-arresting means (4) is applied at a predetermined point immediately after the production of the packaging film.

10. Method according to claim 8, **characterised in that** the application of the tear-arresting means (4) is integrated into the continuous process for the production of the bag-type package or bag-type pack.

11. Use of the bag-type packages (1) comprising a tear-arresting means (4) according to claim 1 or claim 2 to receive liquid, pasty, powdered, granular or solid products.

## Revendications

1. Emballage en sachet (1) constitué d'un film d'emballage avec au moins un joint de fermeture (5), comprenant une fermeture à déchirer libérant une ouverture pour le prélèvement d'une matière de remplissage avec une ligne de déchirage (3) et un arrêt de déchirage (4) disposé dans le sens de déchirage (x) dans la ligne de déchirage (3), l'arrêt de déchirage étant une aide de suspension sous la forme d'un évidement disposé à l'intérieur du joint de fermeture et traversant le film d'emballage, et une partie de joint de fermeture étant agencée entre l'arrêt de déchirage et l'espace de remplissage de conditionnement afin de garantir l'étanchéité de l'emballage non ouvert, et la ligne de déchirage étant présente sous la forme d'une ligne de découpage partielle ou d'une ligne de perforation pré-dessinée dans le film d'emballage afin d'avoir un sens de déchirage contrôlé, de sorte qu'une zone de déchirage se propage le long de la ligne de déchirage (3) et devient inactive lorsqu'on atteint l'arrêt de déchirage (4) et l'opération de déchirage étant arrêtée et terminée avant l'enlèvement définitif de la partie de déchirage de l'emballage restant.

2. Emballage en sachet (1) constitué d'un film d'emballage avec au moins un joint de fermeture (5), comprenant une fermeture à déchirer libérant une ouverture pour le prélèvement d'une matière de remplissage avec une ligne de déchirage (3) et un arrêt de déchirage (4) situé dans le sens de déchirage (x) dans la ligne de déchirage (3) dans la conception d'une ligne de coupe, de perforation ou ligne d'affaiblissement ou similaire traversant partiellement le film de coupe ou de conditionnement et agencé transversalement à travers la ligne de déchirage (3), l'arrêt de déchirage étant disposé à l'intérieur du joint de fermeture, et une partie de joint de fermeture étant agencée entre l'arrêt de déchirage et l'espace de remplissage de conditionnement pour garantir l'étanchéité de l'emballage non ouvert,
**caractérisé en ce que**
la ligne d'affaiblissement ou la ligne de coupe de l'arrêt de déchirage présentant un tracé concave vu dans le sens de déchirage (x), les extrémités de la ligne étant orientées sensiblement dans le sens contraire au sens de déchirage (x), de sorte qu'une zone de déchirage qui se propage le long de la ligne de déchirage (3) devient inefficace lorsqu'on atteint l'arrêt de déchirage (4) et l'opération de déchirage est arrêtée et est terminée avant la séparation définitive de la partie à déchirer de l'emballage restant.

3. Emballage selon l'une quelconque des revendications 1 ou 2, **caractérisé en ce que** le joint de fermeture (5) est un joint de scellage à chaud, un joint de scellage à froid, un joint de soudure ou un joint collé.

4. Emballage selon la revendication 1, **caractérisé en ce que** l'arrêt de déchirage est un évidement (4) circulaire, en forme d'ellipse ou ovale ou bien l'évidement (13) décrit un cercle partiel, une ellipse partielle ou un ovale partiel avec un tracé de préférence concave, vu dans le sens de déchirage (x).

5. Emballage selon l'une quelconque des revendications 1 à 4, **caractérisé en ce que** le joint de fermeture contient un joint de fermeture (5) supérieur et l'emballage (1) contient une zone d'ouverture (7) dépassant dans le joint de fermeture (5) supérieur, en forme de tuyau, de colle ou de flexible et correspondant au contenu de l'espace (6) et, à partir d'un bord d'emballage latéral, la ligne de déchirage (3) est agencée le long du joint de fermeture (5) supérieur et transversalement à travers la zone d'ouverture (7) et la ligne de déchirage (3) est délimitée par l'arrêt de déchirage (4) qui suit la zone d'ouverture dans le joint de fermeture (5) supérieur et l'emballage (1) contient de préférence une aide de déchirage (2), en particulier sur le bord d'emballage latéral dans le joint de fermeture (5) supérieur.

6. Emballage selon l'une quelconque des revendications 1 à 4, **caractérisé en ce que** le joint de fermeture (5) contient un joint de fermeture (10) latéral agencé transversalement au sens de déchirage (x), agencé le long du bord de l'emballage et la zone de déchirage aboutit dans le joint de fermeture (10) après l'ouverture de l'espace de remplissage et l'arrêt de déchirage est disposé dans ce joint de fermeture.

7. Emballage selon l'une quelconque des revendications 1 à 6, **caractérisé en ce que** le film d'emballage a une forme de film et a un ou plusieurs niveaux ou plusieurs couches.

8. Procédé pour la fabrication d'un emballage en sachet (1) selon la revendication 1 ou 2,
**caractérisé en ce que**
le film d'emballage se présente sous forme de rouleau ou dans une forme continue et pendant ou après la fabrication du film d'emballage, mais avant la fabrication de l'emballage en sachet, un arrêt de déchirage (4) est généré à un endroit prévu en conséquence dans le film d'emballage à l'aide de moyens mécaniques comme un couteau, une poinçonneuse, ou des aiguilles ou par des rayonnements riches en énergie, de préférence des faisceaux lasers ou des faisceaux électroniques, et un emballage en sachet est fabriqué à partir du film d'emballage avec un arrêt de déchirage préfabriqué.

9. Procédé selon la revendication 8, **caractérisé en ce que** l'arrêt de déchirage (4) est appliqué directement après la production du film d'emballage en un endroit prévu en conséquence.

10. Procédé selon la revendication 8, **caractérisé en ce que** l'application de l'arrêt de déchirage (4) est intégrée dans le processus de fabrication continu du conditionnement ou de l'emballage en sachet.

11. Utilisation des emballages en sachet (1) avec un arrêt de déchirage (4) selon la revendication 1 ou 2, pour le logement de matières de remplissage liquides, pâteuses, poudreuses, granulées ou solides.
